# EUROPÄISCHE PATENTSCHRIFT

(11) **EP 2 891 788 B1**
(45) Veröffentlichungstag und Bekanntmachung des Hinweises auf die Patenterteilung: **29.06.2016**
(21) Anmeldenummer: 14193141.0
(22) Anmeldetag: 14.11.2014
(51) Int. Cl.: F02M 51/06, F02M 61/16, F02M 61/20, F02M 55/00

(54) **Brennstoffeinspritzventil**
Fuel injection valve
Soupape d'injection de combustible

(30) Priorität: 13.12.2013 DE 102013225812
(43) Veröffentlichungstag der Anmeldung: 08.07.2015
(73) Patentinhaber: Robert Bosch GmbH, 70442 Stuttgart (DE)
(72) Erfinder: Duru, Buenyamin, 70839 Gerlingen (DE); Glaser, Andreas, 70372 Stuttgart (DE); Besemer, Achim, 74363 Gueglingen-Frauenzimmern (DE)

(56) Entgegenhaltungen:
- EP-A1- 1 741 925
- EP-A2- 1 229 239
- EP-B1- 1 296 057
- DE-A1-102009 000 183

## Beschreibung

### Stand der Technik

Die Erfindung geht aus von einem Brennstoffeinspritzventil nach der Gattung des Hauptanspruchs.

Aus der DE 40 03 228 A1 ist ein Brennstoffeinspritzventil bekannt, bei dem ein Brennstofffilter am zulaufseitigen Ende des Brennstoffeinspritzventils in den Brennstoffeinlassstutzen eingepresst ist. Dieser Brennstofffilter ist am Umfang beispielsweise mit einem Messingring versehen, der mit der Wandung des Brennstoffeinlassstutzens die Paarung beim Einpressen des Brennstofffilters bildet. Der Messingring umgibt einen ringförmigen Kunststoffmassivabschnitt des Grundkörpers des Brennstofffilters, von dem aus z.B. drei Stege in Längsrichtung bis zu einem gemeinsamen Bodenabschnitt verlaufen, von denen das eigentliche Siebgewebe in diesen Teilbereichen umspritzt ist. Eine Einstellhülse stromabwärts des Brennstofffilters dient zur Einstellung der Federvorspannung einer an der Einstellhülse anliegenden Rückstellfeder.

Bekannt sind desweiteren bereits Brennstoffeinspritzventile, bei denen die Einstellhülse und der Brennstofffilter als ein so genanntes Kombibauteil vorliegen, also die beiden Funktionen der Einstellung der Federvorspannung einer an der Einstellhülse anliegenden Rückstellfeder und die Filterung des einströmenden Brennstoffs in einem Bauteil integriert sind (US 5,335,863 A, US 6,434,822 B1, EP 1 296 057 B1, EP 2 426 351 A1, EP 1 377 747 A1, EP 1 229 239 A). Alle bekannten Lösungen zeichnen sich dadurch aus, dass ein Pressbereich im Bereich der Einstellhülse vorgesehen ist, der mit der Wandung des sie umgebenden Anschlussstutzens eine Presspassung eingeht, die so eng gewählt ist, dass über die Lebensdauer des Brennstoffeinspritzventils die Federspannung konstant gehalten bleibt, also ein Verrutschen der Einstellhülse ausgeschlossen ist.

Vorteile der Erfindung

Das erfindungsgemäße Brennstoffeinspritzventil mit den Merkmalen des Hauptanspruchs hat den Vorteil, dass ein Einstellelement als Kombibauteil im Brennstoffzulauf eingesetzt ist, dass eine hohe Funktionsintegration (Einstellung der Federkraft der Rückstellfeder, Filterung des Brennstoffs, Dämpfung von Druckpulsationen) in sich vereint, wobei das Einstellelement mit einem Pressbereich in einem metallischen Ventilbauteil verpresst ist und ein weiterer Dichtbereich am Einstellelement vorgesehen ist, mit dem das Einstellelement noch zusätzlich gegenüber einem Ventilbauteil abgedichtet ist, womit sichergestellt ist, dass der gesamte Brennstoffzufluss über die Drosselbohrung innerhalb des Einstellelements geführt wird und kein Bypass außerhalb des Einstellelements entsteht, der die Dämpfungsfunktion der Drosselbohrung schmälern würde. Mit sehr geringen Zusatzkosten und zudem einfach herstellbar ist insofern eine erhebliche Geräuschreduzierung gegenüber Brennstoffeinspritzventilen ähnlicher Bauart und vergleichbarer konstruktiver Ausgestaltung erzielbar.

Durch die in den Unteransprüchen aufgeführten Maßnahmen sind vorteilhafte Weiterbildungen und Verbesserungen des im Hauptanspruch angegebenen Brennstoffeinspritzventils möglich.

Vorteilhaft ist es, den Dichtbereich im zulaufseitigen Bereich des Einstellelements vorzusehen, während der Pressbereich am gegenüberliegenden Ende im abströmseitigen Bereich des Einstellelements ausgebildet ist. Dabei kann der Dichtbereich am Umfang des Einstellelements idealerweise von mehreren Dichtlamellen gebildet sein, die umfangsseitig vollständig und dabei gewindeartig oder beabstandet zueinander separat umlaufen.

Die Drosselbohrung ist im axialen Erstreckungsbereich des Dichtbereichs des Einstellelements ausgeformt.

### Zeichnung

Ausführungsbeispiele der Erfindung sind in der Zeichnung vereinfacht dargestellt und in der nachfolgenden Beschreibung näher erläutert. Es zeigen Figur 1 einen axialen Schnitt durch ein Brennstoffeinspritzventil gemäß dem Stand der Technik, Figur 2 einen vergrößerten Ausschnitt aus dem in Figur 1 dargestellten Brennstoffeinspritzventil im Bereich II in Figur 1 mit einer erfindungsgemäßen Ausgestaltung des Einstellelements, Figur 3 das Einstellelement in einer perspektivischen Ansicht, Figur 4 das Einstellelement in einer Schnittdarstellung, Figur 5 ein alternatives Einstellelement in einer Schnittdarstellung und Figur 6 eine entsprechende alternative Einbausituation am zulaufseitigen Ende eines Brennstoffeinspritzventils.

### Beschreibung der Ausführungsbeispiele

Bevor anhand der Figuren 2 bis 6 Ausführungsbeispiele eines erfindungsgemäßen Brennstoffeinspritzventils näher beschrieben werden, soll zum besseren Verständnis der Erfindung zunächst anhand von Figur 1 ein bereits bekanntes Brennstoffeinspritzventil bezüglich seiner wesentlichen Bauteile kurz erläutert werden.

Das in Figur 1 dargestellte Brennstoffeinspritzventil 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

Das Brennstoffeinspritzventil 1 besteht aus einem Düsenkörper 2, in welchem eine Ventilnadel 3 angeordnet ist. Die Ventilnadel 3 steht mit einem Ventilschließkörper 4 in Wirkverbindung, der mit einer auf einem Ventilsitzkörper 5 angeordneten Ventilsitzfläche 6 zu einem Dichtsitz zusammenwirkt. Bei dem Brennstoffeinspritzventil 1 handelt es sich im Ausführungsbeispiel um ein nach innen öffnendes Brennstoffeinspritzventil 1, welches über wenigstens eine Abspritzöffnung 7 verfügt. Der Düsenkörper 2 ist durch eine Dichtung 8 gegen einen Außenpol 9 einer Magnetspule 10 abgedichtet. Die Magnetspule 10 ist in einem Spulengehäuse 11 gekapselt und auf einen Spulenträger 12 gewickelt, welcher an einem Innenpol 13 der Magnetspule 10 anliegt. Der Innenpol 13 und der Außenpol 9 sind durch eine Verengung 26 voneinander getrennt und miteinander durch ein nicht ferromagnetisches Verbindungsbauteil 29 verbunden. Die Magnetspule 10 wird über eine Leitung 19 von einem über einen elektrischen Steckkontakt 17 zuführbaren elektrischen Strom erregt. Der Steckkontakt 17 ist von einer Kunststoffummantelung 18 umgeben, die am Innenpol 13 angespritzt sein kann.

Die Ventilnadel 3 ist in einer Ventilnadelführung 14 geführt, welche scheibenförmig ausgeführt ist. Zur Hubeinstellung dient eine zugepaarte Einstellscheibe 15. Stromaufwärts der Einstellscheibe 15 befindet sich ein Anker 20. Dieser steht über einen ersten Flansch 21 kraftschlüssig mit der Ventilnadel 3 in Verbindung, welche durch eine Schweißnaht 22 mit dem ersten Flansch 21 verbunden ist. Auf dem ersten Flansch 21 stützt sich eine Rückstellfeder 23 ab, welche in der vorliegenden Bauform des Brennstoffeinspritzventils 1 durch eine Einstellhülse 24 auf Vorspannung gebracht wird.

In der oberen Ventilnadelführung 14, im Anker 20 und an einem unteren Führungselement 36 verlaufen Brennstoffkanäle 30, 31 und 32. Der Brennstoff wird über eine zentrale Brennstoffzufuhr 16 zugeführt und durch ein Filterelement 25 gefiltert. Das Brennstoffeinspritzventil 1 ist durch eine Dichtung 28 gegen eine nicht weiter dargestellte Brennstoffverteilerleitung und durch eine weitere Dichtung 37 gegen einen nicht weiter dargestellten Zylinderkopf abgedichtet. Zwischen dem ersten Flansch 21 und dem Anker 20 ist eine Vorhubfeder 38 angeordnet, welche den Anker 20 im Ruhezustand des Brennstoffeinspritzventils 1 in Anlage an dem zweiten Flansch 34 hält. Die Federkonstante der Vorhubfeder 38 ist dabei wesentlich kleiner als die Federkonstante der Rückstellfeder 23.

Im Ruhezustand des Brennstoffeinspritzventils 1 wird der Anker 20 von der Rückstellfeder 23 und der Vorhubfeder 38 entgegen seiner Hubrichtung so beaufschlagt, dass der Ventilschließkörper 4 an der Ventilsitzfläche 6 in dichtender Anlage gehalten wird. Bei Erregung der Magnetspule 10 baut diese ein Magnetfeld auf, welches den Anker 20 zunächst entgegen der Federkraft der Vorhubfeder 38 in Hubrichtung bewegt, wobei ein Ankerfreiweg durch den Abstand zwischen dem ersten Flansch 21 und dem Anker 20 vorgegeben ist. Nach Durchlaufen des Ankerfreiwegs nimmt der Anker 20 den ersten Flansch 21, welcher mit der Ventilnadel 3 verschweißt ist, entgegen der Federkraft der Rückstellfeder 23 ebenfalls in Hubrichtung mit. Der Anker 20 durchläuft dabei einen Gesamthub, der der Höhe des Arbeitsspaltes 27 zwischen dem Anker 20 und dem Innenpol 13 entspricht. Der mit der Ventilnadel 3 in Verbindung stehende Ventilschließkörper 4 hebt von der Ventilsitzfläche 6 ab, und der über die Brennstoffkanäle 30 bis 32 geführte Brennstoff wird durch die Abspritzöffnung 7 abgespritzt.

Wird der Spulenstrom abgeschaltet, fällt der Anker 20 nach genügendem Abbau des Magnetfeldes durch den Druck der Rückstellfeder 23 vom Innenpol 13 ab, wodurch sich der mit der Ventilnadel 3 in Verbindung stehende erste Flansch 21 entgegen der Hubrichtung bewegt. Die Ventilnadel 3 wird dadurch in die gleiche Richtung bewegt, wodurch der Ventilschließkörper 4 auf der Ventilsitzfläche 6 aufsetzt und das Brennstoffeinspritzventil 1 geschlossen wird. Die Vorhubfeder 38 beaufschlagt den Anker 20 dann wiederum so, dass dieser nicht von dem zweiten Flansch 34 zurückprellt, sondern ohne Anschlagspreller in den Ruhezustand zurückkehrt.

Der Innenpol 13 ist zum Zulaufende des Brennstoffeinspritzventils 1 hin hülsenförmig ausgeführt und bildet insofern in diesem Bereich eine Anschlusshülse 40. Die Anschlusshülse 40 kann auch als separates Bauteil unabhängig vom Innenpol 13 ausgeformt sein, in die dann z.B. der Innenpol 13 eingepasst ist. Im Bereich der Anschlusshülse 40 ist das Filterelement 25 eingebracht, das der Herausfiltrierung solcher Partikel im Brennstoff dient, die ansonsten zu Funktionsbeeinträchtigungen an den relevanten Ventilbauteilen wie dem Dichtsitz führen könnten.

Der elektromagnetische Kreis kann z.B. auch durch einen Piezoaktor oder einen magnetostriktiven Aktor als Aktuator ersetzt werden.

Figur 2 zeigt in einer auszugsweisen axialen Schnittdarstellung den in Figur 1 mit II bezeichneten Ausschnitt als ein erfindungsgemäßes Ausführungsbeispiel eines Einstellelements 50, das als Kombibauteil ausgeführt ist und zumindest die Funktionen der Einstellhülse 24 und des Filterelements 25 vereint. Im Gegensatz zu bekannten metallenen Einstellhülsen ist das erfindungsgemäße Einstellelement 50 aus einem Kunststoff im Grundkörper aufgebaut, vorzugsweise aus einem organischen polymeren hochtemperaturfesten Thermoplast, wie z.B. Polyether Ether Ketone (PEEK) oder Polyphenylensulfid (PPS) oder Polyamide (PA) bzw. Polyphtalamide (PPA). In idealer Weise wird das Einstellelement 50 mittels Kunststoffspritzgießen hergestellt. Um den Pressbereich 55 des Einstellelements 50 sicherzustellen wird als Einlegeteil eine Klemmhülse 51 verwandt, die z.B. aus Edelstahl besteht und die am stromabwärtigen Ende des Einstellelements 50 dieses mantelartig umgibt und zusätzlich auch das Einstellelement 50 in einem Bodenbereich untergreift, so dass in diesem Bereich die Rückstellfeder 23 angreifen kann.

Figur 3 zeigt das erfindungsgemäße Einstellelement 50 in einer perspektivischen Ansicht, während Figur 4 das Einstellelement 50 in einer Schnittdarstellung zeigt.

Im Inneren des Kunststoff-Grundkörpers des Einstellelements 50 ist ein Filtergewebe 52 als Filterelement eingebracht, das im Kunststoffspritzgussprozess ebenfalls als Einlegeteil in das Werkzeug mit eingelegt werden kann. Dieses schlauchartige Filtergewebe 52 kann aus PEEK bestehen oder bevorzugt aus einem metallischen Gewebewerkstoff, was für eine zusätzliche Stützwirkung und eine erhöhte Robustheit des Einstellelements 50 im Bereich des Filters sorgt. Das Filtergewebe 52 ist in einem Siebkorb 53 des Grundkörpers aufgenommen, der den axial mittleren Bereich des Einstellelements 50 bildet und von mehreren, wenigstens zwei stegartigen Stützteilen des Grundkörpers gehalten wird. Die vorgenannten Bauelemente des Einstellelements 50 werden z.B. in einem Spritzgusswerkzeug zu einem Bauteil gespritzt, wobei während des Spritzgussprozesses zudem noch eine Drosselbohrung 54 im zulaufseitigen Bereich des Einstellelements 50 mit ausgeformt werden kann.

Insbesondere bei Hochdruckeinspritzventilen, die z.B. mit einem Brennstoffdruck von > 100 bar versorgt werden, hat sich gezeigt, dass es im Betrieb zu einer erheblichen Geräuschentwicklung kommt, die als z.T. störend empfunden werden kann. Eine wirksame Geräuschreduzierung erfolgt dadurch, dass im Zulaufbereich des Einstellelements 50 die Drosselbohrung 54 vorgesehen ist, die einen Öffnungsquerschnitt besitzt, der um ein Vielfaches kleiner ist als der Öffnungsquerschnitt der Anschlusshülse 40 bzw. des Innenpols 13. Die Drosselbohrung 54 besitzt dabei z.B. einen Durchmesser von 0,4 mm bis 1,5 mm je nach Öffnungsweite der Anschlusshülse 40. Mit Hilfe der Drosselbohrung 54 kann eine gezielte Dämpfung von Druckpulsationen im Inneren des Brennstoffeinspritzventils erfolgen.

In diesem oberen zulaufseitigen Bereich ist das Einstellelement 50 außen von mehreren Dichtlamellen 56 in einem Dichtbereich 57 umgeben, die umfangsseitig vollständig umlaufen. Die im Kunststoff-Grundkörper mit ausgeformten Dichtlamellen 56 können dabei gewindeartig oder auch beabstandet zueinander separat umlaufen.

Während des Montageprozesses wird das Einstellelement 50 in den Innenpol 13 geführt, wobei dann letztlich über den Pressbereich 55 die Rückstellfeder 23 auf ein gewünschtes Voreinpressmaß eingestellt wird. Bei der Montage der Anschlusshülse 40 wird die Anschlusshülse 40 über das hinausstehende obere Ende des Einstellelements 50 gesteckt, wodurch eine leichte Presspassung im zulaufseitigen Bereich die Dichtlamellen 56 verformt bzw. geringfügig umbiegt. Diese Abdichtung über die Dichtlamellen 56 ist notwendig, um einen Bypass zu der Drosselbohrung 54 zu verhindern. Nach der Montage und der Verschweißung der Anschlusshülse 40 am Innenpol 13 können schlussendlich durch Verschieben des Einstellelements 50 die dynamische Abspritzmenge und die Federkraft der Rückstellfeder 23 endgültig fest eingestellt werden.

In der Figur 5 ist ein alternatives Einstellelement 50 in einer Schnittdarstellung gezeigt, während Figur 6 eine entsprechende alternative Einbausituation am zulaufseitigen Ende eines Brennstoffeinspritzventils zeigt. Der wesentliche Unterschied zu dem in den Figuren 2 bis 4 gezeigten Ausführungsbeispiel besteht in der um 180° gedrehten Einbauposition. In vorteilhafter Weise ist die Drosselbohrung 54 wiederum im axialen Erstreckungsbereich des Dichtbereichs 57 des Einstellelements 50 mitausgeformt. Allerdings befindet sich der Dichtbereich 57 mit der inneren Drosselbohrung 54 nun am abströmseitigen Ende des Einstellelements 50, an dem sich entsprechend die Rückstellfeder 23 abstützen kann, während der Pressbereich 55 des Einstellelements 50 das zulaufseitige Ende des Einstellelements 50 bildet. Wie der Figur 6 zu entnehmen ist, kann das Einstellelement 50 zulaufseitig weit vorn in der Anschlusshülse 40 eingebracht sein.

Die Erfindung ist nicht auf die dargestellten Ausführungsbeispiele beschränkt und auch bei einer Vielzahl anderer Bauweisen von Brennstoffeinspritzventilen im Vergleich zu der in Figur 1 gezeigten Bauform des Brennstoffeinspritzventils realisierbar.

## Patentansprüche

1. Brennstoffeinspritzventil (1) für Brennstoffeinspritzanlagen von Brennkraftmaschinen, insbesondere zum direkten Einspritzen von Brennstoff in den Brennraum einer Brennkraftmaschine, mit einem Aktuator (9, 10, 13, 20), durch dessen Erregung eine Hubbewegung einer Ventilnadel (3) erzielbar ist, wodurch eine Betätigung eines Ventilschließkörpers (4), der zusammen mit einer Ventilsitzfläche (6) einen Dichtsitz bildet, ermöglicht ist, und mit einer zulaufseitigen Brennstoffzufuhr (16), wobei in dem Brennstoffzulauf ein Einstellelement (50) zur Einstellung der Federkraft einer Rückstellfeder (23) angeordnet ist, wobei im Inneren des Einstellelements (50) ein Filterelement (52) eingebracht ist, und wobei neben einem Pressbereich (55), mit dem das Einstellelement (50) in einem metallischen Ventilbauteil (13) verpresst ist, ein weiterer Dichtbereich (57) am Einstellelement (50) vorgesehen ist, mit dem das Einstellelement (50) gegenüber demselben oder einem anderen Ventilbauteil (13, 40) abgedichtet ist,
**dadurch gekennzeichnet,**
**dass** in dem Einstellelement (50) eine Strömungsdrossel in Form einer Drosselbohrung (54) vorgesehen ist, die einen Öffnungsquerschnitt besitzt, der um ein Vielfaches kleiner ist als der Öffnungsquerschnitt der Brennstoffzufuhr (16) und die Drosselbohrung (54) im axialen Erstreckungsbereich des Dichtbereichs (57) des Einstellelements (50) ausgeformt ist.

2. Brennstoffeinspritzventil nach Anspruch 1,
**dadurch gekennzeichnet,**
**dass** der Dichtbereich (57) im zulaufseitigen Bereich des Einstellelements (50) vorgesehen ist, während der Pressbereich (55) am gegenüberliegenden Ende im abströmseitigen Bereich des Einstellelements (50) ausgebildet ist oder dass der Pressbereich (55) im zulaufseitigen Bereich des Einstellelements (50) vorgesehen ist, während der Dichtbereich (57) am gegenüberliegenden Ende im abströmseitigen Bereich des Einstellelements (50) ausgebildet ist.

3. Brennstoffeinspritzventil nach Anspruch 2,
**dadurch gekennzeichnet,**
**dass** der Dichtbereich (57) am Umfang des Einstellelements (50) von mehreren Dichtlamellen (56) gebildet ist.

4. Brennstoffeinspritzventil nach Anspruch 3,
**dadurch gekennzeichnet,**
**dass** die Dichtlamellen (56) umfangsseitig vollständig und dabei gewindeartig oder beabstandet zueinander separat umlaufen.

5. Brennstoffeinspritzventil nach einem der vorhergehenden Ansprüche,
**dadurch gekennzeichnet,**
**dass** das Einstellelement (50) aus einem Kunststoff im Grundkörper aufgebaut ist, vorzugsweise aus einem organischen polymeren hochtemperaturfesten Thermoplast, wie z.B. Polyether Ether Ketone (PEEK) oder Polyphenylensulfid (PPS).

6. Brennstoffeinspritzventil nach Anspruch 5,
**dadurch gekennzeichnet,**
**dass** im Inneren des Kunststoff-Grundkörpers des Einstellelements (50) ein Filtergewebe (52) als Filterelement eingebracht ist.

7. Brennstoffeinspritzventil nach Anspruch 6,
**dadurch gekennzeichnet,**
**dass** das Filtergewebe (52) schlauchartig in einem Siebkorb (53) des Grundkörpers aufgenommen ist, der den axial mittleren Bereich des Einstellelements (50) bildet.

8. Brennstoffeinspritzventil nach einem der vorhergehenden Ansprüche,
**dadurch gekennzeichnet,**
**dass** der Pressbereich (55) des Einstellelements (50) von einer mantelartigen Klemmhülse (51) gebildet wird.

## Claims

1. Fuel injection valve (1) for fuel injection systems of internal combustion engines, in particular for the direct injection of fuel into the combustion chamber of an internal combustion engine, having an actuator (9, 10, 13, 20), by way of the excitation of which a stroke movement of a valve needle (3) can be realized, whereby an actuation of a valve closing body (4), which together with a valve seat surface (6) forms a sealing seat, is made possible, and having an inlet-side fuel supply (16), wherein, in the fuel inlet, there is arranged a setting element (50) for the setting of the spring force of a restoring spring (23), wherein, in the interior of the setting element (50), there is inserted a filter element (52), and wherein, in addition to a pressing region (55) by which the setting element (50) is pressed into a metallic valve component (13), a further sealing region (57) is provided on the setting element (50), by way of which further sealing region the setting element (50) is sealed off with respect to the same or a different valve component (13, 40),
**characterized**
**in that**, in the setting element (50), there is provided a flow throttle in the form of a throttle bore (54) which has an opening cross section several times smaller than the opening cross section of the fuel inlet (16), and the throttle bore (54) is formed in the axial region of extent of the sealing region (57) of the setting element (50).

2. Fuel injection valve according to Claim 1,
**characterized**
**in that** the sealing region (57) is provided in the inlet-side region of the setting element (50), whereas the pressing region (55) is formed at the opposite end in the outflow-side region of the setting element (50), or in that the pressing region (55) is provided in the inlet-side region of the setting element (50), whereas the sealing region (57) is formed at the opposite end in the outflow-side region of the setting element (50).

3. Fuel injection valve according to Claim 2,
**characterized**
**in that** the sealing region (57) on the circumference of the setting element (50) is formed by multiple sealing lamellae (56).

4. Fuel injection valve according to Claim 3,
**characterized**
**in that** the sealing lamellae (56) run in encircling fashion around the full circumference, and do so in the manner of a thread or in a manner spaced apart from one another.

5. Fuel injection valve according to one of the preceding claims,
**characterized**
**in that** the setting element (50) is constructed from a plastic in the main body, preferably composed of an organic polymer high-temperature-resistant thermoplastic, such as for example polyether ether ketone (PEEK) or polyphenylene sulphide (PPS).

6. Fuel injection valve according to Claim 5,
**characterized**
**in that** a filter fabric (52) as filter element is inserted into the interior of the plastics main body of the setting element (50).

7. Fuel injection valve according to Claim 6,
**characterized**
**in that** the filter fabric (52) is received in the manner of a hose in a screen cage (53) of the main body, which forms the axially central region of the setting element (50).

8. Fuel injection valve according to one of the preceding claims,
**characterized**
**in that** the pressing region (55) of the setting element (50) is formed by a shell-like clamping sleeve (51).

## Revendications

1. Soupape d'injection de carburant (1) pour des installations d'injection de carburant de moteurs à combustion interne, en particulier pour l'injection directe de carburant dans la chambre de combustion d'un moteur à combustion interne, comprenant un actionneur (9, 10, 13, 20), dont l'excitation permet d'obtenir un mouvement de course d'un pointeau de soupape (3), de manière à permettre un actionnement d'un corps de fermeture de soupape (4) qui forme un siège d'étanchéité conjointement avec une surface de siège de soupape (6), et comprenant une alimentation en carburant du côté de l'entrée (16), un élément d'ajustement (50) étant disposé dans l'entrée de carburant pour ajuster la force de ressort d'un ressort de rappel (23), un élément filtrant (52) étant inséré à l'intérieur de l'élément d'ajustement (50), et une autre région d'étanchéité (57) étant prévue au niveau de l'élément d'ajustement (50) à côté d'une région de pressage (55) avec laquelle l'élément d'ajustement (50) est pressé dans un composant de soupape métallique (13), avec laquelle région d'étanchéité l'élément d'ajustement (50) est étanchéifié par rapport à celle-ci ou par rapport à un autre composant de soupape (13, 40), **caractérisée en ce**
**qu'**un étranglement d'écoulement sous la forme d'un alésage d'étranglement (54) est prévu dans l'élément d'ajustement (50), lequel possède une section transversale d'ouverture qui est inférieure d'un multiple à la section transversale d'ouverture de l'entrée de carburant (16) et l'alésage d'étranglement (54) est formé dans la région d'étendue axiale de la région d'étanchéité (57) de l'élément d'ajustement (50).

2. Soupape d'injection de carburant selon la revendication 1,
**caractérisée en ce que**
la région d'étanchéité (57) est prévue dans la région de l'élément d'ajustement (50) du côté de l'entrée, tandis que la région de pressage (55) est réalisée au niveau de l'extrémité opposée dans la région de l'élément d'ajustement (50) du côté de la sortie, ou **en ce que** la région de pressage (55) est prévue dans la région de l'élément d'ajustement (50) du côté de l'entrée, tandis que la région d'étanchéité (57) est réalisée à l'extrémité opposée dans la région de l'élément d'ajustement (50) du côté de la sortie.

3. Soupape d'injection de carburant selon la revendication 2,
**caractérisée en ce que**
la région d'étanchéité (57) est formée à la périphérie de l'élément d'ajustement (50) par plusieurs lamelles d'étanchéité (56).

4. Soupape d'injection de carburant selon la revendication 3,
**caractérisée en ce que**
les lamelles d'étanchéité (56) s'étendent du côté de la périphérie de manière complètement séparée les unes des autres et en l'occurrence en forme de filetage ou à distance les unes des autres.

5. Soupape d'injection de carburant selon l'une quelconque des revendications précédentes,
**caractérisée en ce que**
l'élément d'ajustement (50) est fabriqué à partir de plastique dans le corps de base, de préférence à partir d'un matériau thermoplastique organique polymère résistant aux hautes températures, par exemple en polyétheréthercétone (PEEK) ou en sulfure de polyphénylène (PPS).

6. Soupape d'injection de carburant selon la revendication 5,
**caractérisée en ce**
**qu'**à l'intérieur du corps de base en plastique de l'élément d'ajustement (50) est introduit un tissu filtrant (52) en tant qu'élément filtrant.

7. Soupape d'injection de carburant selon la revendication 6,
**caractérisée en ce que**
le tissu filtrant (52) est reçu en forme de tuyau souple dans une crépine filtrante (53) du corps de base, qui forme la région axialement centrale de l'élément d'ajustement (50).

8. Soupape d'injection de carburant selon l'une quelconque des revendications précédentes,
**caractérisée en ce que**
la région de pressage (55) de l'élément d'ajustement (50) est formée par une douille de serrage (51) de type enveloppe.
